# EUROPÄISCHE PATENTSCHRIFT

(11) **EP 0 101 850 B1**
(45) Veröffentlichungstag und Bekanntmachung des Hinweises auf die Patenterteilung: **20.01.1988**
(21) Anmeldenummer: 83106751.7
(22) Anmeldetag: 09.07.1983
(51) Int. Cl.: F02D 31/00, F02D 41/22

(54) **Sicherheits-Notlaufeinrichtung für den Leerlaufbetrieb von Kraftfahrzeugen**
Safety apparatus for idling lorries
Dispositif de secours pour la marche au ralenti de camions

(30) Priorität: 23.07.1982 DE 3227546; 21.06.1983 DE 3322240
(43) Veröffentlichungstag der Anmeldung: 07.03.1984
(73) Patentinhaber: ROBERT BOSCH GMBH, 70442 Stuttgart (DE)
(72) Erfinder: Braun, Günter, D-7141 Freiberg (DE); Kosak, Wolfgang, Dipl.-Ing., D-7141 Möglingen (DE); Kratt, Alfred, Dipl.-Ing., D-7118 Trossingen (DE)

(56) Entgegenhaltungen:
- EP-A- 0 008 509
- DE-A- 2 945 543
- DE-A- 3 035 896
- DE-A- 3 046 073
- FR-A- 2 458 106
- GB-A- 2 007 397
- "Die Meisterprüfung im Kfz-Handwerk", Dipl. Ing. J. LEYHAUSEN, 7. Auflage, Teil 2 "Otto und Dieselmotoren, Fahrzeugbremser, Kfz Elektrik", 1980, Vogel-Verlag, Seiten 1063-1067

## Beschreibung

### Stand der Technik

Die Erfindung bezieht sich auf eine Sicherheits-Notiäufe!nt:chtung nach der Gattung des Hauptanspruchs.

Es ist bekannt zur Steuerung von elektrischen oder elektromechanischen Geräten oder zur Steuerung von Systemfunktionen Mikroprozessoren oder Mikrocomputer zu verwenden, die aus einem oder mehreren Betriebsparametern des Systems Steuersignale zum Betätigen von Stellgliedern ableiten Derartige Einrichtungen werden in Kraftfahrzeugen beispielsweise zum Betreiben von Einspritzanlagen, Zündaniagen, Getriebesteuerungen oder einer Leerlauffüllungsregelung, jeweils getrennt oder auch kombiniert in einer Zentrallogik, verwendet. Es ist auch bekannt, in diesem Zusammenhang Überwachungseinrichtungen vorzusehen, die die einwandfreie Funktion des Gerätes überwachen und bei Auftreten einer Fehlfunktion ein Alarmsignal abgeben und/oder eine Notsteuerung veranlassen.

In dem SAE-Technical Paper Nr. 810157 ist eine mikrocomputergesteuerte Brennkraftmaschinenregelung beschrieben. Der dabei verwendete Mikrocomputer oder Mikroprozessor erzeugt in seinem Steuerprogramm eingebaute Kontrollimpulse, die vom Mikroprozessor abgearbeitet werden und daher bei einwandfreier Funktion regelmäßig auftreten. Eine Fehlfunktion des Programms oder der Einrichtung kann dann von einer Speicherschaltung oder einer sonstigen Einrichtung erfaßt werden, da in diesem Fall, etwa bei Stillstand des Rechners, keine Kontrollimpulse mehr abgegeben werden. Bei der Überwachungsschaltung nach dem SAE-Paper ist eine monostabile Kippstufe vorgesehen, deren Ausgangssignal der Einspritzanlage und der Zündeinrichtung zuführbar ist. Unterhalb einer vorgeschriebenen Drehzahl der Brennkraftmaschine werden die regelmäßigen Kontrollimpulse unterdrückt, insbesondere bei der Inbetriebnahme der Brennkraftmaschine.

Ein Resetschaltung für einen Mikrocomputer ist ferner bekannt aus der DE-A-30 35 896, bei der die Kontrollimpulse mittelbar das Auf-bzw. Entladen eines Kondensators bewirken, so daß das Ausbleiben der Kontrollimpulse durch Überwachen der Kondensatorspannung erkannt werden kann. Ergeben sich Veränderungen in der Abfolge der Kontrollimpulse oberhalb eines vorgegebenen Maßes, dann erzeugt die Überwachungsschaltung ein Resetsignal, welches den Mikrocomputer zurückstellt. An die Rückstellphase schließt sich dann eine Freigabephase an, in der das System wieder anlaufen kann.

Aus der FR-A-2 458 106 ist eine Einrichtung zur elektronischen Steuerung eines elektromagnetischen Stelleinrichtung bekannt, bei der die Stelleinrichtung über einen Verstärker mit einem impulsförmigen Signal angesteuert wird. Ansteuersignal und Ausgangssignal der Endstufe werden einer Logik zugeführt, die im Fehlerfall die Ansteuerung der Stelleinrichtung aufhebt.

Ferner ist aus der GB-A-2 007 397 eine elektronische Steuereinrichtung mit einem Mikrocomputer bekannt. Zur Überwachung des Prozessors wird ein Prüfsignal ausgegeben. Bei Defekt des Prozessors fehlt dieses Prüfsignal. In diesem Fall werden die Ansteuersignale nicht mehr vom Mikroprozessor erzeugt, sondern von einer Notlaufeinrichtung.

Einrichtungen, in denen Rückstellelemente, wie z.B. Federn verwendet werden, sind grundsätzlich bekannt. So wird in dem Buch "Die Meisterprüfung im Kfz-Handwerk" (7. Aufl., Teil 2; Würzburg (1980) ein Luftschieber mit einer Rückstellfeder beschrieben, der in der einen Richtung durch zugeführte Wärme, in der anderen Richtung durch eine Rückstellfeder bewegbar ist.

Probleme können sich bei den bekannten Einrichtungen zur Überwachung von Systemfunktion dann ergeben, wenn eine Funktion überwacht werden muß, die bei undefiniertem Fehlverhalten sicherheitskritisch sein kann, beispielsweise also etwa bei einer Leerlauffüllungsregelung die Möglichkeit, daß ein für eine solche Regelung verwendeter Zweiwicklungs-Drehsteller eine Position einnimmt, die einem ungewollten Gasgeben entspricht.

Es besteht daher Bedarf nach einer Überwachungsschaltung in Verbindung mit einer Leerlauffüllungsregelung, die in der Lage ist, ein definiertes, sicherheitsunkritisches Ausfallverhalten einer solchen Leerlauffüllungsregelung sicherzustellen.

### Vorteile der Erfindung

Die erfindungs gemäße Sicherheits-Notlaufeinrichtung mit dem kennzeichnenden Merkmalen des unabhängigen Anspruchs 1 hat dem gegenüber den Vorteil, daß durch die digitale Ansteuerung des das Stellglied ansteuernden Endstufe ein einwandfreies Erkennen von Fehlern durch Rückführung von Endstufen-Ausgangssignalen zum ansteuernden Rechner möglich ist, der dann selbst ein Abschaltsignal erzeugt und einer gesonderten Abschaltstufe für die Endstufe so zuführt, daß die Endstufe insgesamt stomlos wird. Die Endstufenabschaltung erfolgt daher stets dann, wenn Bauelement-Defekte auftreten, beispielsweise durch legierte Endstufentransistoren, Drahtbruch am Zweiwicklungs-Drehsteller, Fehler in der Übermittlung der Motortemperatur durch die NTC-Leitung u. dgl. Die vorhandene Korrekturfeder stellt in diesem Fall einen unkritischen Bypaßquerschnitt für die Leerlauffüllungsregelung ein, die ein ungewolltes Gasgeben verhindert.

Bei internen oder externen Störungen, die auch von längerer Dauer sein können, wird die Endstufe über eine gesonderte Failsafe-Schaltung mit minimalem Tastverhältnis gepulst abgeschaltet, wodurch sich auch eine Notfunktion für einen Rechnerausfall ergibt.

Die Erfindung trägt durch Korrekturfeder oder Batterie spannungsänderungen verursachten Linearitätsfehlern im Stellerquerschnitt dadurch Rechnung, daß die Sicherheitschaltung Korrekturen durch Abfrage eines Speichers bei Mikrorechnern ermöglicht. In gleicher Weise ist der Mikrorechner so ausgelegt, daß ein Unterbrechung oder ein Nichtanschluß des eine Angabe über die Motortemperatur dem Rechner zuführenden NTC-Widerstands erkennt und im Störfall die Endstufe abgeschaltet wird, desgleichen wird eine Unterbrechung der Zündsignale erkannt und im Störungsfall die Endstufe angeschaltet.

Durch die in den Unteransprüchen aufgeführten Maßnahmen sind vorteilhafte Weiterbildungen und Verbesserungen der im Hauptanspruch angegebenen Notlaufeinrichtung möglich.

### Zeichnung

Ausführungsbeispiele der Erfindung sind in der Zeichnung dargestellt und werden in der nachfolgenden Beschreibung näher erläutert. Es zeigen Fig. 1 das Blockschaltbild der Sicherheitsschaltung mit externer Failsafe-Schaltung, Fig. 2 ein erstes detailliertes Ausfühführungsbeispiel des Endstufenbereichs mit zugeordneter Abschaltstufe, Fig. 3 in detaillierter Darstellung einen Wandler zur Umsetzung von Spannungssignalen in ein vom Rechner auswertbares Zeitdauersignal, Fig. 4 Signalverläufe an verschiedenen Schaltungspunkten der Schaltung der Fig. 2, Fig. 5 ein weiteres detailliertes Ausführungsbeispiel mit zusätzlichen Ergänzungen und Fig. 6 Signalverläufe an verschiedenen Schaltungspunkten des Ausführungsbeispiels der Fig. 5.

### Beschreibung der Ausführungsbeispiele

In dem Blockschaltbild der Fig. 1 ist mit 10 ein Mikrocomputer oder Mikroprozessor bezeichnet, der zur Steuerung bestimmter Systemfunktionen, beispielsweise einer Leerlauffüllungsregelung bei einem Kraftfahrzeug, dient. Dem Mikrocomputer 10 sind peripher die für Sicherheit des Systems und die erforderliche Reaktion im Fehlerfall vorgesehenen Baugruppen zugeordnet; beim speziellen Anwendungsfall vorliegender Erfindung, der sich auf eine Leerlauffüllungsregelung bezieht und auf welchen Anwendungsfall die nachfolgende Beschreibung dann auch speziell gerichtet ist, werden dem Mikrocomputer 10 an seinem Eingang 10a über eine Datenleitung 11 von einem lediglich schematisch bei 12 dargestellten Block zu verarbeitende Signale zugeführt, die von Betriebsparametern des zu steuernden bzw. zu kontrollierenden. Systems abhängen. Diese Betriebsparameter können beim gewählten Anwendungsfall einer Leerlauffüllungsregelung beispielsweise Angaben über den Istwert der momentanen Drehzahl des Kraftfahrzeugs, über den Sollwert zu diesem Zeitpunkt, über klimatische Bedingungen wie Druck und Außentemperatur, die Position der Drosselklappe u.dgl. sein. Aus diesen Angaben, zu denen noch einige weitere kommen, auf die im folgenden gleich eingegangen wird, erstellt der Mikrocomputer 10 an seinem Signalausgang 10b eine Steuersignalfolge, die über eine Endstufe 13 der Ansteuerung von Stellgliedern dient, im vorliegenden Fall eines sogenannten Zweiwicklungs-Drehstellers 14, der bei der Leerlauffüllungsregelung als Luft-Bypaß parallel zur Drosselklappe geschaltet ist und einen Schieber 14a aufweist, dessen einen gewünschten Durchlaßquerschnitt bestimmende Position sich aus der Art der Zuführung getakteter Signale zu den beiden Teilwicklungen 15a, 15b des Zweiwicklungs-Drehstellers 14 über die Endstufe 13 ergibt. Am Stellglied, im Anwendungsbeispiel also am Schieber 14a des Zweiwicklungs-Drehstellers 14, greift noch eine Vorspannungsfeder 16 an, die im Fehlerfall die durch fehlerbedingte Nichtansteuerung des Zweiwicklungs-Drehstellers mögliche Entstehung gefährlicher Fahrsituationen, insbesondere beispielsweise im Rangier- und Schubbetrieb, dadurch mildert und ausschaltet, daß in diesem Fall ein für die Fahrsicherheit erforderlicher Bypaßquerschnitt mit minimalem Durchlaß mechanisch eingestellt wird.

Da der Zweiwicklungs-Drehsteller von einer einzigen digitalen Steuerimpulsfolge, üblicherweise Rechteckimpulsfolge über die Endstufe 13 vom Mikrocomputer 10 angesteuert wird, ist es Tastverhältnis n der Ansteuerimpulsfolge, welches die Position des Schiebers 14a des Zweiwicklungs-Drehstellers bestimmt, wobei die Aufteilung der einzelnen Impulse im Gegentakt von der Endstufe 13 vorgenommen wird.

Da die Vorspannungsfeder 16 zur Rückführung des Zweiwicklungs-Drehstellers 14 in die Sicherheitsposition ständig einwirkt, erhält das Steilglied aufgrund der we gabhängigen Federkennlinie einen nichtlinearen Verlauf sowie eine Batteriespannungsabhängigkeit, dadurch entsprechende Auslegung der Teilwicklung 15a, 15b eine Teilkompensation der ständigen Federeinwirkung erreicht werden kann.

Es ergibt sich daher bei konstantem Ansteuertastverhältnis n als Maß für den Bypaßquerschnitt dₛ die Funktion

Es gehört zur Sicherheitskonzeption vorliegender-Erfindung, diese zusätzlichen Abhängigkeiten zu kompensieren und Fehleinstellungen schon hierdurch zu vermeiden.

Dem Rechner 10 wird daher an einem Anschlußpunkt 17 ein Batteriespannungssignal U_{BATT} zugeführt und über einen zwischengeschalteten Analog-Digital-Wandler 18 in ein Zeitdauersignal tₛ umgesetzt und dem Eingang 10c des Rechners zugeführt. In gleicher Weise gelangt über den Analgo-Digital-Wandlerblock 19 noch ein für die Leerlauffüllungsregelung maßgebendes Temperatursignal des Motors v_{MO!} vom Anschluß 20 zum Rechnereingang 10d, von der Wandlerschaltung 19 wiederum umgesetzt in ein entsprechendes, temperaturbezogenes Zeitdauersignal tv. Auf eine bevorzugte Ausführungsform eines Wandlers für die Blöcke 18 und 19 wird weiter unten noch in Bezug auf die Darstellung der Fig. 3 genauer eingegangen.

Die Temperatur- und Batterie spannungssignale können aber auch mittels externer (oder interner) A/D-Wandler in den Rechner eingelesen werden.

Im Normalbetrieb ermittelt der vorzugsweise nach Art eines PID-Reglers ausgelegte Mikrocomputer 10 aus den Eingangsparametern das erforderliche Grundtastverhältnis η und korrigiertes um den Batteriespannungseinfluß und dem abgespeicherten Federkrafteinfluß (nichtlineare Kennlinie) durch Abfrage eines externen Datenspeichers, der im Blockschaltbild der Fig. 1 mit 21 bezeichnet ist und ein PROM, EPROM, u.dgl. sein kann; der Datenfluß vom Datenspeicher 21 nach entsprechender Adressierung durch den Rechner 10 ist durch die Mehr^{f}achleitungen andeutenden Pfeile dargestellt.

Die Schaltung vervollständigt sich durch eine sozusagen rechnerinterne erste Kontroll- und Sicherheitsfunktion, die darauf beruht, daß entsprechenden Eingängen 10e und 10f des Rechners über Rückführleitungen 22, 23 die Stellsignale der beiden jeweils für eine der Teilwicklungen des Zweiwicklungs-Drehstellers zuständigen Endteilstufen zugeführt werden, so daß der Rechner bei Abweichung des rückgeführten Tastverhältnisses n' der Wicklungen des Zweiwicklungs-Drehstellers von dem von ihm selbst vorgegebenen Tastverhältnis n der Ansteuersignalfolge von seinem Ausgang 24 ein Abschaltsignal über ein zwischengeschaltetes ODER-Glied 25 einem die Endstufe abschaltenden Sperrblock 26 zuführen kann; da der Rechner ferner an seinem Ausgang 27 noch sogenannte Failsafe-Impulse oder Kontrollimpulse ausgibt, deren Auftreten ein ordnungs-gemäßes Arbeiten des Rechners gewährleistet, kann in Ergänzung der erfindungsgemäßen Sicherheitskonzeption eine noch vorgesehene, externe Sicherheits- oder sogenannte Fail- safe-Schaltung 28 über das gleiche ODER-Glied 25 ebenfalls dem Abschaltblock 26 im Fehlerfall ein Abschaltsignal zuführen. Diese Abschaltsignal dient gleichzeitig als Reset-Signal für den Mikrocomputer 10 und wird daher gessem Eingang 10g zugeführt.

In der detaillierteren Darstellung der Fig. 2, die die Endstufe 13, den Abschaltblock 26 und das ODER-Glied 25 umfaßt, erkennt man, daß die Endstufe 13 zwei Endstufenhalbleiterschalter, nämlich die Schalttransistoren T1 und T2 umfaßt, wobei der Kollektor-von T1 über den Anschlußpunkt M1 mit der ersten Teilwicklung 15a und der Kollektor des Schalttransistors T2 über den Anschlußpunkt M2 mit der zweiten Teilwicklung 15b des Zweiwicklungs-Drehstellers 14 verbunden ist. Die beiden Kollektoren liegen dann jeweils noch über in Sperrichtung gepolte Dioden D1 und D2 an positiver Batteriespannung, mit welchem Anschlußpunkt (M+) auch die beiden zusammengeführten Anschlüsse der Teilwicklungen 15a, 15b verbunden sind. Die beiden Schalttransistoren T1 und T2 der Endstufe 13 werden von einem vorgeschaltete Treibertransistor TO angesteuert, dem die Ansteuerimpulsfolge mit dem Tastverhältnis r₁ vom Ausgang 10b des Mikrocomputers 10 am Anschlußpunkt 29 zugeführt ist. Die Ansteuersignalfolge gelangt vom Treibertransistor TO auf den erste Schalttransistor T1, der mit seinem Kollektor über die Spannungsteilerwiderstände R1, R2 dann den ihm nachgeschalteten zweiten Schalttransistor T2 ansteuert. Entsprechend dem Tastverhältnis der Ansteuerimpulsfolge arbeiten die beiden Endstufentransistoren T1 und T2 alternierend im Gegentakt auf die Teilwicklungen, wobei sich die relative Position des Schiebers 14a am Zweiwicklungs-Drehsteller aus den jeweiligen, relativen Zeitdauern der den entsprechenden Teilwicklungen zugeführten Impulse (Stromzeitflächen) ergibt.

Die aktuellen Schaltzustände am Zweiwicklungs-Drehsteller 14 werden durch Erfassen der Ansteuersignale an den Schaltungspunkten M1 und M2 zu den Teilwicklungen 15a, 15b überwacht und gelangen über Widerstände R7, R8 mit entsprechend zugeordneten Beruhigungs-bzw impulsformerstufen aus jeweils parallelgeschalteten Dioden D5, D4, Kondensatoren C1 und C2 sowie Widerständen R9, R10 als das aktuelle Tastverhältnis n' angebende Stellersignale Ü1 und Ü2 zu den Eingängen 10e, 10f des Mikrocomputers 10.

Abgeschaltet wird über die Abschaltstufe 26, die einen Längstransistor T5 mit seinem Emitter gegen Masse umfaßt, dessen Kollektor mit den beiden zusammengefaßten Emittern der Schalttransistoren T1 und T2 der Endstufe 13 verbunden ist. Die Ansteuerung des Längstransistors T5, der je nachdem, ober leitend geschaltet ist oder sperrt, auch die Endstufe 13 stromlos schalten kann, erfolgt über einen vorgeschalteten weiteren Transistor T4, dessem Eingangsanschluß 30 das Abschaltsignal vom Ausgang 24 des Mikrocomputers 10 zugeführt ist. Die Oderung mit dem am anderen Eingangsanschluß 31 anliegenden Reset-Signal der Sicherheitsschaltung 28 erfolgt dadurch, daß das Reset-Signal über eine Diode D1 an dem Verbindungspunkt zweier Widerstände R14, R13 im Ansteuerkreis zwischen dem Vorstufentransistor T4 und der Basis des Längstransistors T5 zugeführt ist, so daß ein auf Null-oder Massepotential gehendes Reset-Signal den Längstransistor T5 sperrt und dadurch die Endstufe 13 stomlos schaltet. In gleicher Weise ergibt sich eine Abschaltfunktion für die Endstufe 13 bei hochgehendem oder hochliegendem Abschaltsignal am Eingang 30, wodurch der Vorstufentransistor T4 sperrt und daher das an seinem Kollektor anliegende positive Potential wegnimmt, was den Längstransistor T5 in der Sperrzustand bringt. Im folgenden werden zur Vereinfachung für die Potentialverteilungen durchlaufend die sich als praktikabel erwiesenen und in der Elektronik eingeführten Begriffe high für vereinbarungsgemäß hochliegendes Potential und low für niederliegendes oder Massepotential verwendet.

Anhand der in Fig. 4 dargestellten Signalverläufe an verschiedenen Punkten der Schaltung läßt sich die Funktion in beiden Fällen der Abschaltung (über den Mikrocomputer 10 oder die Failsafe-Schaltung 28) erläutern.

In Fig. 4 ist bei a) der Ansteuersignalverlauf mit dem Tastverhältnis _{'1} dargestellt, wobei sich die Zeiten t, und t₂ jeweils relativ entsprechend rₗ verändern können, bei b) und c) sind die Signalverläufe an den Schaltungspunkten M1 und M2 entsprechend den Kollektoren von T1 und T2 gezeigt; der Signalverlauf bei d) stellt das vom Mikrocomputer 10 selbst herausgegebene Abschaltsignal dar; die Signalverläufe entsprechend e) und f) sind die rückgetunrien Stellersignale Ü1 und Ü2 mit dem aktuellen Tastverhältnis n'; der Signalverlauf bei g) gibt das Reset-Signal an, welches von der Failsafe-Schaltung stammt und bei h) sind die vom Mikrocomputer 10 herausgegebenen Failsafe- oder Kontrollimpulse gezeigt, die der Failsafe-Schaltung 28 zugeführt sind.

Man erkennt, daß bis zur dargestellten Unterbrechung die Signalverläufe einen vom Mikrocomputer 10 selbst erfaßten Notfall charakterisieren, während nach der Unterbrechung die Failsafe-Schaltung in Funktion tritt.

Der Rechner 10 überprüft, ob die eingelesenen Signal Ü1, Ü2 während der Zeiten t₁ und t₂ dem geforderten Signalverlauf mit dem Tastverhältnis n entsprechen.

Sobald ein nichtzulässiger Zustand auftritt, beispielsweise Transistor T1 dauernd leitend, Kurzschluß zwischen Kollektor und Emitter an einem der Transistoren, Drahtbruch an M1 oder M2, wodurch Ü1 oder Ü2 entweder dauernd low oder dauernd high sein können, wird dies vom Rechner erkannt (siehe den bei A im Kurvenverlauf f) der Fig. 4 dargestellten Fehler des Stellersignals Ü2, welches vor Ablauf von t1 auf high gegangen ist). Der Rechner schaltet dann entweder direkt oder nach einer zeitlichen Mittelung, je nach seiner Programmierung, beispielsweise über drei bis fünf Periodendauern gemittelt, die Endstufe 13 über die Abschaltstufe 26 ab. Dementsprechend geht das Abschaltsignal entsprechend d) zum Zeitpunkt tₒ auf high und macht so die Schalttransistoren T1 und T2 stromlos, so daß deren Kollektoren entsprechend b) und c) high-Signale annehmen. Dieses hochliegende Signal gelangt über die Teilwicklungen 15a, 15b vom Schaltungspunkt M+ auf die Kollektoren. Diese Abschaltung von Rechner kann nur durch Abstellen des Motors und Neustart wieder aufgehoben werden.

Andererseits dient die Failsafe-Schaltung 28 der Kompensation interner und externer Störungen, auch am Rechner selbst oder gegebenenfalls einem Spannungseinbruch. Im Störungsfall unterbleiben die der Failsafe-Schaltung 28vom Rechner zugeführten Failsafe-Impulse entsprechend h) in Fig. 4, so daß die Failsafe-Schaltung 28 mit ihrem auf low gehenden Reset-Signal entsprechend g) über die ODER-Verknüpfung 25 auf den Längstransistor T5 die Endstufe abschaltet und gleichzeitig für einen Hardware-Reset für den Rechner sorgt.

Dabei ist die Failsafe-Schaltung so ausgelegt, daß sie im Störungsfall dann selbst als freischwingender Oszillator arbeitet; sie umfaßt mindestens einen von den Kontrollimpulsen des Mikrocomputers 10 durchlaufend aufgeladenen Kondensator, so daß ein über diesen Kondensator abgegriffenes Eingangssignal zu einem Eingang einer Schwellwert-Komparatorschaltung gelangt und bei Ausbleiben der Kontrollimpulse eine Umschaltung des Komparatorausgangs bewirkt entsprechend low-Potential des Reset-Signals mit einem nachfolgenden Freigabesignal kürzerer Dauer durch Rückkopplung des Ausgangs auf den Eingang. Im allgemeinen Fall arbeitet die Failsafe-Schaltung daher nach Arteines Monoflops, wobei im Kurvenverlauf g) der Fig. 4 die Freigabezeit mit t₃ und die Rücksetzzeit mit t₄ bezeichnet ist.

Da während dieser Freigabezeit t₃, je nach Zustand des an der Endstufe anliegenden Tastverhältnis-Ansteuersignals jeweils eine der Wicklungen 15a, 15b des Zweiwicklungs-Drehstellers Strom führt, ergibt sich hierdurch eine Beeinflussung des durch die Feder 16 eingestellten Bypaßquerschnittes. Daher sollte das Tastverhältnis des Reset-Signals im realen Fehlerfall vorzugsweise unter 5% liegen.

Ein weiterer Störfall können die zusätzlichen Abhängigkeiten des vom Zweiwicklungs-Drehstetler eingestellten Bypaßquerschnitts von der Batteriespannung, der Federkennlinie und der Motortemperatur sein. Es sei zunächst angenommen, daß die entsprechend der Umwandlung dem Mikrorechner 10 zugegangenen Zeitsignale an seinen Eingängen 10c, 10d innerhalb üblicher Grenzwerte liegen. In diesem Fall führt der Rechner entsprechende Korrekturen oder Ergänzungen der Tastverhältniseinstellung durch Abfrage des Speichers 21 durch.

Im folgenden wird zunächst anhand der Darstellung der Fig. 3 eine Ausführungsform eines Wandlers erläutert, dem eine in eine Zeitdauer umzusetzende Eingangsspannung Us, die die Batteriespannung oder eine motortemperaturproportionale Spannung sein kann, zugeführt ist. In Fig. 3 ist der Anschlußpunkt mit der umzuwandelnden Spannung mit 32 bezeichnet; diese Spannung gelangt über den Transistor T6, der bei fehlendem Abfragesignal durch den Mikrocomputer am Eingang 33 leitend geschaltet ist, auf einen Kondensator C3. Dieser Kondensator ist ständig auf die umzuwandelnde Spannung Us aufgeladen. Erscheint der Abfrageimpuls am Anschluß 33 vom Rechner, dann wird der Transistor T6 gesperrt und der Kondensator C3 entlädt sich über eine Schaltung, die zunächst als einstellbarer Widerstand R18 dargestellt ist, bis die durch die Widerstände R19, R20 an einem nachgeschalteten Komparator K1 anstehende Referenzspannung unterschritten ist. Der Komparator K1 ändert zu diesem Moment sein Ausgangssignal Uₐ beispielsweise von high auf low und führt dieses Signal dem Rechner zu. Der Rechner ist so ausgebildet, daß er die Dauer vom Setzen des Abfrageimpulses bis zum Erscheinen des Komparatorsignals auszähl, so daß sich eine Proportionalität zwischen der ermittelten Zeit tₛ zur Spannung Us ergibt. Ist ein linearer Zusammenhang zwischen diesen beiden Größen erwünscht-falls der Rechner einen nichtlinearen Zusammenhang nicht durch entsprechende Abfrage des Speichers 21 ausgleichen kann oder soll, dann kann die Entladung des Kondensators C3 auch über eine Konstantstromquelle erfolgen.

Dabei ist als eine weiterer wichtiger Störungsfall eine Unterbrechung der dem Wandler 19 in Fig. 1 das Temperatursignal, etwa von einem NTC-Widerstand in Motornähe, zuführenden Leitung anzusehen. Im Normalfall erhöht in diesem Fall der Rechner aufgrund seines Warmlaufprogramms den Bypaßquerschnitt entsprechend stark, so daß es ebenfalls zu einer Drehzahlerhöhung kommen kann. Andererseits erstreckt sich im Normalbetrieb der Widerstandsbereich des hier beispielsweise für die Temperaturmessung verwendeten NTC-Widerstands lediglich innerhalb vorgegebener Grenzen (bei dem bevorzugten Ausführungsbeispiel zwischen etwa 26 Kiloohm, was einer am Wandler 19 anliegenden Maximalspannung und maximal vom Rechner feststellbaren Zeitdauer t, entspricht, bei etwa -30° C, bis zu weniger als 400 Ohm, was dann der Minimalspannung und dem minimalen Zeitdauerimpuls entspricht, bei etwa +80°C). Da sich bei einer Unterbrechung der Leitung oder einem Nichtanschluß ein NTC-Widerstandswert von inendlich einstellt, ist in den Mikrorechner 10 die Anweisung eingegeben, diesen irregulären Fall zu erkennen, so daß der Rechner sofort oder nach Mittelung über zwei bis fünf Abfrageperioden für die Motortemperatur einen unkritischen Wert setzt, der beispielsweise der Raumtemperatur von +20°C oder einem abgeregelten Wert von +80°C entspricht. Sobald dann wieder reguläre, d.h. innerhalb des zu erwartenden Bereichs eines Zeitdauersignals t, liegende Abfrageimpulse erscheinen, gibt der Rechner diese Sicherheitsfunktion auf.

Ferner ist als Störfall eine Unterbrechung des Zündsignals von Bedeutung, da in diesem Fall der dem Mikrorechner 10 zugeführte Drehzahlistwert n,ₛₜ wesentlich kleiner als ein Drehzahlsollwert nₛₒₗₗ ist. Dementsprechend wird dem Rechner in diesem Fall nᵢₛₜ«nₛₒₗₗ simuliert und der Rechner stellt, um ein Ausgehen des Motors zu vermeiden, den Bypaß völlig auf, so daß es gegebenenfalls zu einer gefährlichen Drehzahlüberhöhung kommen kann.

Diesen Störfall deckt der Rechner durch eine zusätzliche Software-Routine dadurch ab, daß im Bereich nᵢₛₜ≥nₛₒₗₗ―1000 n-¹ das Ausbleiben von Zündimpulsen erkannt und je nach Anforderung nach Fehlen zon zwei bis etwa fünf Zündimpulsen mit einer Abschaltung der Endstufe reagiert wird. Diese Abschaltung kann dann aber nach Eintreffen neuer Zündimpulse, wenn die von der Klemme 1 der Brennkraftmaschine herrührende Leitung etwa einen Wackelkontakt hat, mit entsprechender Drehzahllage wieder aufgehoben werden.

Das in Fig. 5 dargestellte Ausführungsbeispiel einer verfollständigten Sicherheits-Notlaufeinrichtung mit einer Vielzahl fakultativer Ausgestaltungen zeigt die einzelnen Baugruppen gestrichelt umrandet, wobei mit den vorhergehende Ausführungsbeispielen identische und die gleichen Funktionen ausführenden Bauelemente mit den gleichen Bezugszeichen bezeichnet sind; vergleichbare Bauelemente sind mit dem gleichen Bezugätzeichen und zusaszlich mit einem Beistrich oben gekennzeichnet.

Die in Fig. 5 gezeigte Schaltung umfaßt den für die Steuerung und Regelung der Systemfunktionen verantwortlichen, Mikroprozessoren, Mikrorechner, logische Steuer-oder Ablaufschaltungen enthaltenden Block 35 mit Mikrocomputer 10', Speicher 21' und einer Stabilisatorschaltung 36, die Endstufe 13', den Block 26' für die Endstufen- abschaltung, eine Failsafe- oder Sicherheitsschaltung 28', eine Schaltung 37 zur Aufbereitung der Endstufen-Überwachungssignale Ü1 und Ü2 sowie eine Notlaufschaltung 38.

Die Notlaufschaltung 38 ist lediglich fakultativ vorgesehen; ist sie vorhanden, dann kann und wird beim praktischen Ausführungsbeispiel auf die Endstufenabschaltung 26' und gegebenenfalls auch auf die Aufbereitung der Endstufen-überwachungssignale durch die Schaltung 37 verzichtet.

Unterschiedlich zu dem in den Fig. 1 und 2 dargestellten Ausführungsbeispiel ist zunächst, daß der Failsafe-Schaltung 28', die auch als sogenannte Watch-dog-Schaltung bezeichnet werden kann, als Kontrollimpulse jetzt die vom Mikrocomputer 10' herausgegebenen Ansteuersignalimpulse THV, die das Tastverhältnis n entsprechend dem vom Rechner für den jeweiligen Betriebszustand erforderlichen Bypaßquerschnitt enthalten, zugeführt sind.

Parallel hierzu gelangen die THV-Impulse über einen ergänzend noch vorgesehenen Komparator K1 zur Endstufe 13', wobei dem anderen Eingang von K1 ein bei 39 erzeugtes Referenzsignal zugeführt ist.

Die Grundfunktion ist dabei wie folgt, wobei auf den speziellen Aufbau der Failsafe-Schaltung 28' und des Notlaufgenerators weiter unten noch eingegangen wird. Da die Schalttransistoren T1 und T2 nur alternierend arbeiten können, aus Sicherheitsgründen jedoch, wie ohne weiteres einzusehen ist, nur das "Aufmachen" des Zweiwicklungs-Drehsteller durch vereinbarungsgemäß den jeweils zuletzt angesteuerten Transistor T2 kritisch ist, braucht der Mikrocomputer 10' im Grunde auch nur das Kollektorsignal des Transistors T2, impulsgeformt durch die eine Impulsformerstufe 37a aus dem Reihenwiderstand R8, gefolgt von der Parallelschaltung der Diode D4, des Widerstands R10 und des Kondensators C2 als Endstufen-Überwachungssignal Ü2 zugeführt zu erhalten.

Der Rechner fragt dann zeitlich jeweils sehr kurz vor und sehr kurz nach jeder neuen Tastverhältnisausgabe das Tastverhältnis über Ü2 auf Richtigkeit ab. Stellt der Rechner eine Abweichung der Tastverhältnisse fest, so setzt er selbst den Ausgang EA (Endstufenabschaltung) auf low und über den weiteren zusätzlichen Komparator K2 und die weiter vorn schon erwähnten Transistoren T4 und T5 werden die Endstufen-Schalttransistoren T1 und T2 stomlos gemacht. Hierdurch wird auch der Zweiwicklungs-Drehsteller, der an die Schaltungspunkt M1, M2 und M+ angeschlossen ist, stomlos und die Feder zieht ihn auf den vorgegebenen Sicherheitsquerschnitt zurück, der bei warmem Motor beispielsweise einer Drehzahl von umgefähr 1400 n-¹ entspricht.

Wichtig ist hier die Einbeziehung der Failsafe-Schaltung in das Sicherheitskonzept dahingehend, daß die Failsafe-Schaltung 28' inrerseits die Ausgabe der Ansteuersignalimpulsfolge THV vom Rechner überwacht und über das von ihr herausgegebene Reset-Signal und die Diode ü3 ebenfalls die Endstufe über K2, T4 und T5 abschaltet, wenn die Failsafe-lmpulse=Tastver- hältnisimpulse des Rechners ausbleiben, beispielsweise bei Rechnerstörung, beim Start u.dgl.

Der Aufbau und die Funktion der Failsafe-Schaltung sind wie folgt. Die THV-Ansteuerimpulse vom Rechner gelangen über eine Diode D6 zu einem Transistor T6, der einen Speicherkondensator C3 auflädt. Der Speicherkondensator C3 liegt an einem invertierenden Eingang einer Schwellwertstufe, die in bekannter Weise von einem Komparator K4 mit entsprechender Beschaltung dargestellt ist. In einem Gegenkopplungszweig zum invertierenden Eingang ist ein Widerstand R16 und parallel zu diesem die Reihenschaltung eines Widerstandes R17 und einer Diode D7 angeordnet. Damit wird je nach dem logischen low-oder high-Pegel am Ausgang des Komparators K4 der Speicherkondensator C3 entweder entladen oder geladen, wobei die Schaltzeiten und damit das Tastverhältnis, welches in dem vor der Failsafe-Schaltung 28' ausgegebenen Reset-Signal enthalten ist, in weiten Bereichen frei eingestellt werden kann. Es ist daher bei diesem Ausführungsbeispiel bei Ausbleiben der THV-Ansteuerimpulse vom Mikrocomputer 10', was einer Rechnerdauerstörung entsprechen kann, die Failsafe-Schaltung 28', die übernimmt und als Rechteckoszillator mit einem Tastverhältnis von low beispielsweise 135 ms und high etwa 18 ms im Reset-Signal arbeitet. Das Reset-Signal geht dann, wie weiter vorn schon erläutert, zur Rückstellung und zum Neuanlauf zum Mikrocomputer 10' und gelangt über die Diode D3 zur Endstufenabschaltung 26', wodurch sich aufgrund der high-Phasen und der hierdurch bewirken Beeinflussung des Notlaufquerschnitts am Zweiwicklungs-Drehsteller Leerlauf-Drehzahländerungen zwischen 200 bis 300 n-¹ nach oben oder unten ergeben können.

Die alternative Ausgestaltung mit dem Notlaufgenerator 38 umfaßt einen freischwingenden Oszillator 01, gebildet von einem Komparator K3, der über einen Widerstand R18 mitgekoppelt und über einen Widerstand R19 gegengekoppelt ist, wobei vom invertierenden Eingang noch ein Kondensator C4 parallel zu einem weiteren Widerstand R20 gegen Masse geschaltet ist. Das Notlaufsignal 'NOT gelangt, wie die gestrichelte Verbindungsleitung L1 angibt, hier auf den invertierenden Eingang des dem Treibertransistor TO vorgeschalteten Komparators K1, kann aber auch an anderer Stelle die Endstufe ansteuern, beispielsweise unmittelbar an der Basis des Treibertransistor T0. Der Notlaufgenerator 28 kann vom Reset-Signal der Failsafe-Schaltung 28' über eine Diode D8 angeworfen werden, er kann aber auch ständig schwingen mit einem solchen vorgegebenen Tastverhältnis, daß dieses im Normalbetrieb innerhalb des typischerweise vom Mikrocomputer 10' ausgegebenen Tastverhältnisses der Ansteuerimpulsfolge THV liegt und in diesem Fall daher nicht zur Auswirkung kommt. Wird der Endstufe 13' das Notlauf-Tastverhältnis vom Generator 38 zugeführt, dann bedarf es weder der Abschaltung über die Endstufenabschaltung 26' noch der Rückführung der Endstufen-Überwachungssignale Ü1, Ü2 zum Mikrocomputer 10'; eine vorteilhafte Ausgestaltung der Erfindung kann aber beide Maßnahmen enthalten, denn bei einem Fehler in der Endstufen-Abschaltung 26' bringt dann das Notlaufsignal die Position des Schiebers des Zweiwicklungs-Drehstellers in einen unkritischen Bereich.

In einer weiteren Ausgestaltung vorliegender Erfindung sind den Impulsformerstufen 37a, 37b vor den jeweiligen Verbindungswiderständen R8 und R7, also jeweils ausgehend von den Schaltungspunkten M1 und M2 Störschutz-Zenerdioden D9, D10 parallelgeschaltet; ferner kann es mit Bezug auf das Sicherheitskonzept sinnvoll sein, die Erzeugung der Endstufen-Überwachungssignale Ü1,ü2 dadurch hochohmig auszuführen, daß in die beiden Verbindungsleitungen zurück zum Rechner, wie bei 40 angedeutet, Komparatoren eingefügt werden, wodurch es gelingt, im abgeschalteten Fall den Strom mindestens in der AUF-Wicklung des Zweiwicklungs-Drehstellers entscheidende zu reduzieren. Hier ist auch eine einfache Transistorstufe (Emitterschaltung) sinnvoll, wenn man die Halbleiter auf einem IC oder Hybrid integriert.

Eine weitere Ausgestaltung umfaßt das Einfügen eines zusätzlichen Emitterwiderstands Rx vom Emitter des Endstufen-Abschaltlängswiderstandes T5 gegen Masse und parallel zum Basis-Emitterwiderstand bei diesem Transistor die Anordnung einer Zenerdiode D11, gegebenenfalls in Reihe mit einer weiteren Diode D12. Hierdurch ergibt sich eine wirksame Strombegrenzung, die unter Zugrundelegung des vom Rechner ausgegebenen Tastverhältnisses auch einen Steller-Kurzschluß auffängt.

In ähnlicher Weise können die Schalttransistoren T1 und T2 zu Zwecken einer Strombegrenzung wahlweise mit einem zusätzlichen Emitterwiderstand R21, R22 und einer begrenzenden Diodenstrecke parallel zum von der Basis zu Masse geschalteten Widerstand entweder aus der Reihenschaltung einer Zenerdiode D12, D13 mit einer weiteren Diode D14, D15 oder nur aus der Zenerdiode D12, D13 ausgestattet sein.

Anhand der in Fig. 6 dargestellten Signalverläufe wird im folgenden die Grundfunktion der Schaltung der Fig. 5 erläutert.

Das vom Mikrocomputer 10' ausgegebene Tastverhältnis-Ansteuersignal THV gelangt über den Komparator K1 und den Treibertransistor TO auf den ersten Schalttransistor T1 der Endstufe. Da an den einzelnen Kurvenverläufen der Fig. 6 die Signalbezeichnungen der Impulsfolgen angegeben ist, kann der weiter Funktionsablauf durch Beobachten der Signalimpulsfolgen verfolgt werden. Bei THV=Iow ist der erste Schalttransistor T1 leitend, es führt dann die mit ihm verbundene AUF-Wicklung des Zweiwicklungs-Drehstellers Nennstrom und der zweite Schalttransistor T2 wird durch die heruntergeteilte Sättigungsspannung des Transistors T1 gesperrt. Die ZU-Wicklung, des Zweiwicklungs-Drehstellers ist stromlos.

Bei THV=ₕᵢgₕ ist der erste Schalttransistor T1 gesperrt, die AUF-Wicklung, die am Schaltungspunkt M1 angeschlossen ist, führt lediglich den Basisstrom für den zweiten Schalttransistor T2, der bei einem dargestellten Ausführungsbeispiel etwa 1/22 des Wicklungsstroms betragen kann. Die ZU-Wicklung führt Nennstrom.

Der Öffnungsquerschnitt am Zweiwicklungs-Drehsteller ist direkt proportional zum Verhältnis der Ströme in den Einschaltzeiten. Die vom Basisstrom des Transistors T2 verursachte Kennlinienverschiebung in AUF-Richtung, die darüber hinaus noch tastverhältnisabhängig ist, läßt sich beim Aufbau des Zweiwicklungs-Drehstellers berücksichtigen. Das Ausgangssignal am Kollektor des Transistors T2 verläuft invertiert zum THV-Ansteuersignal; durch die einfach aufgebaute Impulsformerstufe 37a wird dieses Signal begrenzt und als Ü2-Endstufen-Überwachungssignal zum Mikrocomputer 10' rückgeführt. Während einer aktiven Rest-Phase (das Reset-Signal ist low) wird das Endstufen-Abschaltsignal EA, weiches vom Mikrocomputer 10' ausgegeben ist, durch die direkte Verknüpfung über die Diode D3 mit dem Ausgang der Failsafe-Schaltung 28' auf low geklammert, wodurch über den Komparator K2 und den Treibertransistor T4 der Reihentransistor T5 zu den Endstufen-Schalttransistoren gesperrt wird und die Zweiwicklungs-Drehstellerwicklungen entsprechend stromlos sind. Lediglich die Signalformerstufe 37a und gegebenenfalls 37b ziehen einen, durch wahlweise nachgeschaltete Komparatoren 40 noch zusätzlich verringerten Strom aus der ZU-Wicklung bzw. der AUF-Wicklung. Die eingebaute Feder stellt zm Zweiwicklungs-Drehsteller einen Notlaufquerschnitt ein.

Nach Ablauf der Reset-Phase zum Zeitpunkt t₁ und nach Beendigung von Initialisierungsroutinen bis zum Zeitpunktt₂ beginn der Mikrocomputer 10' zunächst mit der Ausgabe eines Notlauf-Tastverhältnisses entsprechend seiner Auslegung, und zwar so lange, bis er selbst die ihm zugegangenen Daten über Drehzahl, Temperatur und sonstige Parameter ausgewertet hat. Dieses Notlauf-Tastverhältnis vom Rechner selbst kann eine Dauer von ein bis zwei Perioden haben und erstreckt sich bei den Signalverläufen der Fig. 6 bis zum Zeitpunkt tₛ, ab welchem dann die Regelung einsetzt, ab welchem Zeitpunkt die Impulsdauer T_{NOT} übergeht in die errechnete Funktionsdauer T=f(v, n, ...).

Nack jeder THV-Impulsausgabe, beispielsweise zum Zeitpunkt t, prüft der Rechner nach Ablauf eines vorgegebenen Zeitraums t₈―t₇∞100 us die Übereinstimmung der Ü2-bzw. Ü2- und Ü1-Signalpegel mit dem THV-Signalpegel. Im Falle einer Abweichung, z.B. Störung zum Zeitpunkt t_{B}-der Transistor T2 sperrt nicht mehr, das Ü2-Signal wird während des Zeitraums t₁₀ ... t" nicht highschaltet der Rechner über seine EA-Leitung (Signal geht auf low) und den Komparator K2 letztlich den Transistor T5 ab und macht den Steller stromlos.

Eine Endstufen-Überwachungsroutine im Mikrocomputer 10' prüft dann jeweils nach vorgegebenem Zeitablauf, beispielsweise alle 2 Sekunden, durch Einschalten der EA-Leitung und entsprechendem Abfragen der Ü2-Rückleitung nach vorgegebener Zeit, etwa nach 100 ps (dies entspricht etwa der fünffachen Dauer der Transistorschaltzeiten inklusive Filterung), ob der Störungsfall noch relevant ist. Eine hierbei sich ergebende Beeinflussung des Stellerstroms durch diese kurze Abfrage führt im wesentlichen nicht zu einer Änderung des durch die Feder eingestellten Notlaufquerschnitts am Zweiwicklungs-Drehsteller.

Ergeben sich andererseits Rechnerdauerstörungen, dann übernimmt, wie schon erwähnt, die Failsafe-Schaltung 28' als Rechteckoszillator. Sie arbeitet mit ihrem Reset-Signal auf den Mikrocomputer 10', um diesen gegebenenfalls Rücksetzen und wieder neu anwer^{f}en zu können, wobei die Reset-Phasen ebenfalls nur zu einer geringfügigen Beeinflussung des Notlaufquerschnittes am Steller führen.

Nach Abschalten der Endstufe über das EA-Signal vom Rechner-zum Zeitpunkt t₁₁―muß das Ü2-Signal (und im übrigen auch das Ü1-Signal) wieder high-Pegel annehmen; ist dies nicht der Fall, beispielsweise bei externem Kurzschluß an Masse, dann bleibt die Endstufe aufgrund der getroffenen Rechnerprogrammierung dauernd abgeschaltet.

Weiter vorn anhand des Ausführungsbeispiels der Fig. 2 ist schon die Überwachung der Endstufen-Ausgangssignale beider Schalttransistoren dargestellt worden, wodurch insgesamt Wicklungskurzschlüsse oder Dauerkurzschlüsse abgedeckt sind und im Fehlerfall (Ü1-oder Ü2-Signal falsch) wird dann analog, wie soeben beschrieben, verfahren.

Demnach ergeben sich bei der vorliegenden Erfindung die folgenden Sicherheitsfunktionen: Aktiv durch Schaltungsmittel, wobei zunächst die Leistungen der Failsafe-Schaltung (Watch-dog) betrachtet werden:
1. Betriebs-Reset
2. Programmüberwachung
3. Überwachung des Tastverhältnis-Ansteuersignals für die Endstufe
4. Erkennung interner und externer Störungen
5. Erkennung von Dauerstörungen
6. Erkennung von Batteriespannungseinbrüchen
7. Steuerung eines gegebenenfalls vorhandenen Notlaufgenerators
8. Abschaltung der Endstufe
9. Abschaltung des Rechnerports

Bei vorhendenem Notlaufgenerator:
1. wird im Reset-Fall aktiv geschaltet
2. Ausgabe eines Notlauf-Tastverhältnis-Ansteuersignals

Die vorliegende Erfindung umfaßt schließlich ferner noch durch entsprechende Ausbildung und Eingabe von Informationen an den Mikrorechner (10, 10') die folgenden Sicherheitsmerkmale:
1. Notlauf-Tastverhältnis-Ansteuerimpulsfolge, ausgegeben vom Rechner selbst bis zur ersten Drehzahlerkennung
2. Ausgabe eines Wertes tₘₗₙ (v) bei Ausfall des Temperaturgebers
3. Erkennung einer NTC-Unterbrechung
4. Selbsttestprogramm zur Abschaltung der Endstufe bei Programmfehlern oder Störungen (Reset)
5. Testroutine zur Überprüfung der Endstufe, Überwachung und Abschaltung
6. Abschaltung der Endstufe im Störfall.

## Patentansprüche

1. Sicherheits-Notlaufeinrichtung für den Leerlauf-Betrieb von Kraftfahrzeugen mit einer Leerlauffüllungsregelung, bestehend aus einem Luft-Bypasß parallel zur Drosselklappe, dessen Durchlaßquerschnitt durch ein Stellglied (14a) einer von einer Endstufenschaltung (13) angesteuerten Stelleinrichtung (14) steuerbar ist, wobei sich die erforderliche Stellglied position aus dem Tastverhältnis eines von einem Mikrocomputer (10, 10') erzeugten digitalen Ansteuersignales (THV) ergibt, weiterhin mit einer Sicherheitsschaltung (28), die einen Defekt des Mikrocomputers erkennt und ein vom Mikrocomputer unabhängiges Signal zur Ansteuerung der Stelleinrichtung erzeugt, dadurch gekennzeichnet, daß die Stelleinrichtung ein Zweiwicklungs-Drehsteller (14) ist, dessen Position sich aus der Art der Zuführung getakteter Signale zu den beiden Teilwicklungen des Zweiwicklungs-Drehstellers über die Endstufe ergibt, daß ferner das vom Mikrocomputer erzeugte und getaktete Signal an mindestens einen Ausgang (M1, M2) der Endstufe überwacht wird, und bei Abweichungen von seinem Ansteuersignal die Endstufe (13) vom Mikrocomputer (10) abgeschaltet wird, derart, daß sich durch ein mechanisches Vorspannelement (Feder 16) am Stellglied eine Stellglied-Notlaufposition ergibt.

2. Notlaufeinrichtung nach Anspruch 1, dadurch gekennzeichnet, daß das Reset-Ausgangsignale der Failsafe-Schaltung (28) und das Abschaltsignal (EA) vom Rechner (10, 10') über ein ODER-Glied (25) der Abschaltstufe (26, 26') für die Endstufe (13, 13') zugeführt sind.

3. Notlaufeinrichtung nach Anspruch 1 oder 2, dadurch gekennzeichnet, daß der Mikrocomputer (10, 10') Eingänge für Betriebsparametern (Drehzahl n, Motortemperature v, Umgebungstemperatur, Druck, angesaugte Luftmenge Q) entsprechende Signale sowie einen Datenspeicher (21) aufweist, zum Ausgleich von Nichtlinearitäten der dem Rechner zur Bestimmung der Stellgliedposition zugeführten Daten.

4. Notlaufeinrichtung nach einem der Ansprüche 1 bis 3, dadurch gekennzeichnet, daß die Endstufe zwei hintereinander geschaltete, jeweils eine Stellglied-Teilwicklung (15a, 15b) beaufschlagende Schalttransistoren (T1, T2) aufweist, die über einen vorgeschalteten Treibertransistor (T0) und gegebenenfalls einen weiteren, vorgeschalteten Komparator (K1) vom Tastverhältnis-Ari=tauersigna) (THV) des Mikrocomputers (10, 10') angesteuert sind, derart, daß die Schalttransistoren (T1, T2) der Endstufe (13, 13') jeweils alternierend ihren zugeordneten Teilwicklungen den Nennstrom zuführen.

5. Notlaufeinrichtung nach Anspruch 4, dadurch gekennzeichnet, daß eine Endstufen-Abschaltstufe (26, 26') vorgesehen ist, mit mindestens einem Längstransistor (T5) in Reihe zu den zusammengefaßten Schaltstrecken (Emittern) der Schalttransistoren (T1, T2), wobei dem Längstransistor das Abshaltsignal (EA) vom Mikrocomputer (10, 10') über einen weiteren Vorstufentransistor (T4) und das Reset-Signal der Failsafe-Schaltung (28, 28') seinem Basisspannungsteiler (R14, R13, R15) über eine Diode (D3) direkt zugeführt ist.

6. Notlaufeinrichtung nach Anspruch 4 oder 5, dadurch gekennzeichnet, daß von mindestens einer der mit den zugeordneten Kollektoren des jeweiligen Schalttransistors (T1, T2) der Endstufe (13, 13') verbundenen Teilwickungen (15a, 15b) über Impulsformerstufen (37a, 37b) dem Ansteuertastverhältnis entsprechende Rückführsignale (Ü1, Ü2) abgeleitet und entsprechenden Prüfanschlüssen des Mikrocomputers (10, 10') zugeführt sind, der bei Abweichungen von dem errechneten Tastverhältnis (m) das Abschaltsignal (EA) ausgibt und der Abschaltstufe (26, 26') der Endstufe (13, 13') zuführt.

7. Notlaufeinrichtung nach einem oder mehreren der Ansprüche 1 bis 6, dadurch gekennzeichnet, daß mindestens für die Zuführung von Batteriespannungs- und Motortemperatursignalen zum Mikrocomputer (10, 10') Wandler (18, 19) vorgesehen sind, die entsprechende Spannungssignale in vom Mikrocomputer (10, 10') auswertbare, logikkompatible Zeitdauersignale umwandeln.

8. Notlaufeinrichtung nach Anspruch 7, dadurch gekennzeichnet, daß die Wandler (18,19) einen Komparator (K10) umfassen, dessen einem Eingang ein Referenzsignal und dessen anderem Eingang das Ausgangssignal eines vor der umzuwandelnden Spannung (Us) über einen Schalter (Längstransistor T6) aufgeladenen Energiespeichers (Kondensator C3) zugeführt ist, daß der Mikrocomputer (10, 10') zur Abfrage selbst ein Abfragesignal zu einem vorgegebenen Zeitpunkt erstellt und mit diesem den Längstransistor (T6) sperrt und daß die Zeitdauer der Entladung des Speicherkondensators (C3) bis zum Unterschreiten der Schwellenspannung, zu welchem Zeitpunkt der Komparator (k10) ein Umschaltsignal zum Mikrocomputer (10, 10') abgibt, als Maß für die umgewandelte Spannung ausgewertet wird.

9. Notlaufeinrichtung nach einem der Ansprüche 1 bis 8, dadurch gekennzeichnet, daß der Rechner kurzzeitig vor und kurzzeitig nach jeder neuen Tastverhältnisausgabe das Tastverhältnis der rückgeführten Endstufen-Überwachungssignale (Ü2, Ü1) abfragt und bei festgestellten Abweichungen im Fehlerfall über niedergehendes Endstufen-Abschaltsignal (EA) den Zweiwicklungs-Drehsteller stromlos schaltet.

10. Notlaufeinrichtung nach einem oder mehreren der Ansprüche 1 bis 9, dadurch gekennzeichnet, daß von den Abfrage-Schaltungspunkten (M1, M2) für das mindestens eine Endstufen-Überwachungssignal (Ü1, Ü2) Störschutz-Zenerdioden (D9, D10) gegen Masse geschaltet sind.

11. Notlaufeinrichtung nach einem der Ansprüche 1 bis 10, dadurch gekennzeichnet, daß zur hochohmigen und daher stromreduzierenden Erzeugung der Endstufen-Überwachungssignale (Ü1, Ü2) zwischen die Impulsformerstufen (37a, 37b) und den entsprechenden Eingängen am Mikrocomputer (10, 10') Komparatoren (40) oder Transistoren geschaltet sind.

12. Notlaufeinrichtung nach einem der Ansprüche 1 bis 11, dadurch gekennzeichnet, daß zur Strombegrenzung, im Falle etwa eines Steller-Kurzschlusses ein zusätzlicher Strombegrenzungswiderstand (Rx) in Reihe zum Abschalt-Transistor (T5) der Endstufen-Abschaltung (26, 26') geschaltet ist, vorzugsweise in Verbindung mit der Parallelschaltung einer Zenerdiode (D11) in Reihe mit einer weiteren Diode (D12) parallel zum Basisableitwiderstand geschaltet ist.

13. Notlaufeinrichtung nach einem der Ansprüche 1 bis 12, dadurch gekennzeichnet, daß in den Emitterleitungen der Schalttransistor (T1, T2) der Endstude (13, 13') Strombegrenzungswiderstände (R21, R22) geschaltet sind, vorzugsweise zusammen mit parallel zum Basisableitwiderstand jedes Schalttransistors geschalteten Diodenreihenschaltung (D12, D14; D13, D15).

14. Notlaufeinrichtung nach einem der Ansprüche 1 bis 13, dadurch gekennzeichnet, daß bei Rechnerdauerstörungen die Failsafe-Schaltung (28, 28') als Rechteckoszillator arbeitet mit einem stark eingeschränkten Tastverhältnis derart, daß eine Beeinflussung des federvorgespannten Notlaufquerschnitts des Stellglieds (Zweiwicklungs-Drehstellers) geringfügig bleibt.

15. Sicherheits-Nottaufeinrichtung nach Anspruch 1, dadurch gekennzeichnet, daß die Endstufe zwei hintereinander geschaltete, jeweils eine Stellglied-Teilwicklung (15, 15a) beaufschlagende Schalttransistoren (T1, T2) aufweist, die über einen vorgeschalteten Treibertransistor (TO) und gegebenenfalls einen weiteren vorgeschalteten Komparator (K1) vom Tastverhältnis-Ansteuersignal (THV) des Mikrocomputers (10, 10') angesteuert sind, derart, daß die Schalttransistoren (T1, T2) der Endstufe (13, 13') jeweils alternierend ihren zugeordneten Teilwicklungen dem Endstrom zuführen, und daß ferner das vom Mikrocomputer erzeugte und getaktete Signal an mindestens einem Ausgang (M1, M2) der Endstufe überwacht wird.

## Revendications

1. Dispositif de sécurité et de secours pour le fonctionnement en marche à vide de véhicules automobiles avec un régulation d'admission en marche à vide, constituée par une dérivation d'air en parallèle sur le clapet d'étranglement et dont la section transversale de passage est susceptible d'être réglée par un organe de réglage (14a) d'un dispositif de réglage (14) commandé par un circuit d'étage terminal (13), la position nécessaire de l'organe de réglage résultante du taux d'impulsions d'un signal numérique de commande (THV) engendré par un microcalculateur (10, 10'), le dispositif comportant, en outre, un circuit de sécurité (28), qui détecte un défaut du microcalculateur et engendre un signal indépendant du microcalculateur pour commander le dispositif de réglage, dispostif de sécurité et de secours caractérisé en ce que le dispositif de réglage est un vérin rotatif (14) à double enroulement, dont la position résulte du mode d'application, aux deux enroulements partiels du vérin rotatif à double enroulement, par l'intermédiaire de l'étage terminal, de signaux pulsés, le signal pulsé engendré par le microcalculateur étant en outre, surveillé à au moins une sortie (M1, M2) de l'étage terminal; et en cas d'anomalies de son signal de commande, l'étage terminai (13) étant mis hors circuit par le microcalculateur (10), de sorte que, sous l'action d'un élément mécanique précontraint (ressort 16) sur l'organe de réglage, l'organe de réglage prend une position de marche de secours.

2. Dispositif de sécurité et de secours selon la revendication 1, caractérisé en ce que le signal de sortie, de remise à l'état initial, du circuit de sécurité (28) et le signal de mise hors circuit (EA) en provenance du calculateur (10, 10') sont appliqués par l'intermédiaire d'une porte OU (25) à l'étage de mise hors circuit (26, 26') pour l'étage terminal (13, 13').

3. Dispositif de sécurité et de secours selon la revendication 1 ou 2, caractérisé en ce que le microcalculateur (10, 10') comporte des entrées pour des signaux correspondant à des paramètres de fonctionnement (vitesse de rotation n, température du moteur, température ambiante, pression, quantité d'air aspirée Q), ainsi qu'une mémoire de données (21) pour compenser des non-linéarités des données fournies au calculateur pour déterminer la position de l'organe de réglage.

4. Dispositif de sécurité et de secours selon une des revendications 1 à 3, caractérisé en ce que l'étage terminal comporte deux transistors de commutation (T1, T2) branchés l'un derrière l'autre et alimentant respectivement un enroulement partiel (15a, 15b) de l'organe de réglage, ces transistors étant commandés par l'intermédiaire d'un transistor d'attaque (TO) branché en amont et éventuellement d'un autre comparateur (K1) branché en amont, par le signal de commande à taux d'impulsions (THV) du microcalculateur (10, 10'), de sorte que les transistors de commutation (T1, T2) de l'étage terminal (13, 13') fournissent respectivement en alternance le courant nominal aux enroulements partiels qui leur sont associés.

5. Dispositif de sécurité et de secours selon la revendication 4, caractérisé en ce qu'il est prévu un étage de mise hors circuit (26, 26') des étage terminaux, avec au moins un transistor à passage longitudinal (T5) en série avec les sections de commutation rassemblées (émetteurs) des transistors de commutation (T1, T2), le signal de mise hors circuit (EA) en provenance du microcalculateur étant appliqué au transistor à passage longitudinal par l'intermédiaire d'un autre transistor (T4) d'étage précédent, tandis que le signal de remise à l'état initial du circuit de sécurité (28, 28') est appliqué à son diviseur de tension de base (R14, R13, R15) par l'intermédiaire d'une diode (D3).

6. Dispositif de sécurité et de secours selon la revendication 4 ou 5, caractérisé en ce qu'à partir d'au moins un des enroulements partiels (15a, 15b) reliés aux collecteurs des transistors de commutation (T1, T2), qui leur sont associés, de l'étage terminal (13, 13') sont dérivés, par l'intermédiaire d'étages de mise en forme des impulsions (37a, 37b), des signaux de rétroaction (U1, U2) correspondant au taux d'impulsions de commande, qui sont appliqués à des raccordements de contrôle correspondants du microcalculateur (10, 10'), lequel, en cas de divergences à partir du taux d'impulsions calculé (m), délivre le signal de mise hors circuit (EA) et l'applique à l'étage de mise hors circuit (26, 26') de l'étage terminal (13, 13').

7. Dispositif de sécurité et de secours selon une ou plusieurs des revendications à 6, caractérisé en ce qu'au moins pour l'application des signaux de tension de batterie et de température du moteur au microcalculateur (10, 10'), il est prévu des convertisseurs (18, 19) qui convertissent les signaux de tension correspondants en signaux de durée, compatibles avec un traitement logique et susceptibles d'être exploités par le microcalculateur (10, 10').

8. Dispositif de sécurité et de secours selon la revendication 7, caractérisé en ce que les convertisseurs (18, 19) comportent un comparateur (K10), à l'une des entrées duquel est appliqué un signal de référence, tandis qu'à son autre entrée est appliqué le signal de sortie d'un accumulateur d'énergie (condensateur C3) chargé, par l'intermédiaire d'un commutateur (transistor à passage longitudinal T6), par lu tension (Us) à convertir, le microcalculateur établissant automatiquement à un instant prédéfini un signal d'interrogation avec lequel il bloque le transistor à passage longitudinal, et la durée de la décharge du condensateur d'accumulation (C3) jusqu'au franchissement vers le bas de la tension de seuil, instant où le comparateur (K10) délivre au microcalculateur un signal de commutation, étant exploitée en tant que mesure de la tension convertie.

9. Dispositif de sécurité et de secours selon une des revendications 1 à 8, caractérisé en ce que le calculateur, peu avant et peu après chaque nouvelle émission de taux d'impulsions, interroge le taux d'impulsions des signaux de réaction (U2, U1) de surveillance des étages terminaux, et lorsqu'il constate des anomalies en case de défaut, il coupe le courant dans le vérin rotatif à double enroulement par l'intermédiaire d'un signal tombant (EA) de mise hors circuit des étages terminaux.

10. Dispositif de sécurité et de secours selon une ou plusieurs des revendications 1 à 9, caractérisé sn ce que, à partir des points de connexion (M1, M2) pour l'un au moins des signaux de surveillance (U1, U2) des étages terminaux, des diodes de Zener (D9, D10) d'antiparasi- tage sont reliées à la masse.

11. Dispositif de sécurité et de secours selon une des revendications 1 à 10, caractérisé en ce que, pour obtenir les signaux de surveillance (U1, U2) des étages terminaux avec une résistance élevée et donc une réduction de courant, des comparateurs (40) ou des transistors sont branchés entre les étages de mise en forme des impulsions (37a, 37b) et les entrées correspondantes sur le microcalculateur.

12. Dispositif de sécurité et de secours selon une des revendications 1 à 11, caractérisé en ce que, pour limiter le courant, dans le cas par exemple d'un court-circuit du vérin, une résistance supplémentaire (Rx) de limitation du courant est branchée en série avec le transistor de mise hors circuit (T5) de l'étage de mise hors circuit (26, 26') des étages terminaux, de préférence en combinaison avec le branchement en parallèle sur la résistance de dérivation de base d'une diode de Zener (D11) en série avec une autre diode (D12).

13. Dispositif de sécurité et de secours selon une des revendications 1 à 12, caractérisé en ce que des résistances de limitation du courant (R21, R22) sont branchées sur les liaisons émetteur des transistors de commutation (T1, T2) de l'étage terminal, de préférence en même temps que des diodes en série (D12, D14; D13, D15) sont branchées en parallèle sur la résistance de dérivation de base.

14. Dispositif de sécurité et de secours selon une des revendications 1 à 13, caractérisé en ce que, lors de perturbations durables du calculateur, le circuit de sécurité (28, 28') fonctionne comme un oscillateur rectangulaire avec un taux d'impulsions strictement limité, de sorte que la section transversale de marche de secours de l'organe de réglage précontraint par un ressort (vérin rotatif à double enroulement) reste peu influencée.

15. Dispositif se sécurité et de secours selon la revendication 1, caractérisé en ce que l'étage terminal comporte deux transistors de commutation (T1, T2) branchés l'un derrière l'autre et alimentant respectivement un enroulement partiel (15, 15a) de l'organe de réglage, ces transistors étant commandés par l'intermédiaire d'un transistor d'attaque (TO) branché en amont et éventuellement d'un autre comparateur (K1) branché en amont, par le signal de commande à taux d'impulsions (THV) du microcalculateur (10, 10'), de sorte que les transistors de commutation (T1, T2) de l'étage terminal (13, 13') fournissent respectivement en alternance le courant terminal aux enroulements partiels qui leur sont associés, et qu'en outre, le signal produit et pulsé par le microcalculateur est surveillé à au moins une sortie (Ml, M2) de l'étage terminal.

## Claims

1. Emergency-running safety device for idling operation of motor vehicles comprising an idling fuel inlet control, consisting of an air bypass in parallel with the throttle valve the flow cross section of which is controllable by an actuator (14a) of an actuating device (14) driven by an output stage circuit (13), in which arrangement the required actuator position results from the duty ratio of a digital drive signal (THV) generated by a microcomputer (10, 10'), furthermore comprising a safety circuit (28) which detects a defect in the microcomputer and generates a signal, which is independent of the microcomputer, for driving the actuating device, characterized in that the actuating device is a rotary two-winding actuator (14) the position of which results from the manner in which pulsed signals are supplied to the two part windings of the rotary two-winding actuator via the output stage, that furthermore the signal generated and pulsed by the microcomputer is monitored at at least one output (M1, M2) of the output stage and in the event of deviations from its drive signal the output stage (13) is switched off by the microcomputer (10) in such a manner that an actuator emergency-running position results from a mechanical pretensioning element (spring 16) at the actuator.

2. Emergency-running device according to Claim 1, characterized in that the reset output signal of the fail-safe circuit (28) and the switch-off signal (EA) from the computer (10, 10') are supplied via an OR gate (25) to the switch-off stage (26, 26') for the output stage (13, 13').

3. Emergency-running device according to Claim 1 or 2, characterized in that the microcomputer (10, 10') exhibits inputs for signals corresponding to operating parameters (rotational speed n, engine temperature v, environmental temperature, pressure, quantity of air sucked in Q) and a data memory (21) for compensating nonlinearities of the data supplied to the computer for determining the actuator position.

4. Emergency-running device according to one of Claims 1 to 3, characterized in that the output stage exhibits two series-connected switching transistors (T1, T2) which in each case load one actuator part winding (15a, 15b) and which are driven via a preceding driver transistor (TO) and possibly a further preceding comparator (K1) by the duty ratio drive signal (THV) of the microcomputer (10, 10') in such a manner that the switching transistors (T1, T2) of the output stage (13, 13') in each case alternately supply the nominal current to their associated part windings.

5. Emergency-running device according to Claim 4, characterized in that an output stage switch-off stage (26, 26') is provided, comprising at least one series transistor (T5) in series with the combined switching paths (emitters) of the switching transistors (T1, T2), the switch-off signal (EA) from the microcomputer (10, 10') being supplied to the series transistor via another preamplifier transistor (T4) and the reset signal of the fail-safe circus (28, 28') being directly supplied to its base voltage divider (R14, R13, R15) via a diode (D3).

6. Emergency-running device according to Claim 4 or 5, characterized in that feedback signals (U1, U2) corresponding to the drive duty ratio are derived from at least one of the part windings (15a, 15b) connected to the associated collectors of the respective switching transistor (T1, T2) of the output stage (13, 13') via pulse shaper stages (37a, 37b) and are supplied to corresponding test connections of the microcomputer (10, 10') which, in the event of deviations from the calculated duty ratio (m), outputs the switch-off signal (EA) and supplies it to the switch-off stage (26, 26') of the output stage (13, 13').

7. Emergency-running device according to one or more of Claims 1 to 6, characterized in that, at least for supplying battery voltage and engine temperature signals to the microcomputer (10, 10'), converters (18, 19) are provided which convert corresponding voltage signals into logic- compatible time-duration signals which can be evaluated by the microcomputer (10, 10').

8. Emergency-running device according to Claim 7, characterized in that the converters (18, 19) comprise a comparator (K10) to one input of which a reference signal is supplied and to the other input of which the output signal of an energy accumulator (capacitor C3), which is charged by the voltage (Us), to be converted, is supplied via a switch (series transistor T6), that the microcomputer (10,10') itself, forthe purpose of interrogation, generates an interrogation signal at a predetermined time and by means of this signal cuts off the series transistor (T6) and that the period of the discharging of the storage capacitor (C3) until the voltage drops below the threshold voltage, at which time the comparator (K10) outputs a switch-over signal to the microcomputer (10, 10'), is evaluated as a measure of the converted voltage.

9. Emergency-running device according to one of Claims 1 to 8, characterized in that the computer interrogates for a short time before and for a short time after each new duty ratio output the duty ratio of the fed-back output stage monitoring signals (U2, U1) and, if deviations are found, switches the rotary two-winding actuator to be de-energized by the output stage switch-off signal (EA) going to low in the case of a fault.

10. Emergency-running device according to one or more of Claims 1 to 9, characterized in that interference protection Zener diodes (D9, D10) are connected to earth from the interrogation circuit points (M1, M2) for at least one output stage monitoring signal (U1, U2).

11. Emergency-running device according to one of Claims 1 to 10, characterized in that comparators (40) or transistors are connected between the pulse shaper stages (37a, 37b) and the corresponding inputs at the microcomputer (10, 10') for generating the output stage monitoring signals (U1, U2) in a high-impedance and therefore current-reducing manner.

12. Emergency-running device according to one of Claims 1 to 11, characterized in that, for the purpose of current limiting, for example in the case of an actuator short circuit, an additional current limiting resistor (Rx) is connected in series with the switch-off transistor (T5) of the output stage switch-off block (26, 26'), preferably in conjunction with the parallel connection of a Zener diode (D11) in series with another diode (D12) in parallel with the base pull-down resistor.

13. Emergency-running device according to one of Claims 1 to 12, characterized in that current- limiting resistors (R21, R22) are connected in the emitter lines of the switching transistors (T1, T2) of the output stage (13, 13'), preferably in conjunction with a series diode circuit (D12, D14; D13, D15) connected in parallel with the base pull-down resistor of each switching transistor.

14. Emergency-running device according to one of Claims 1 to 13, characterized in that, in the event of permanent computer disturbances, the fail-safe circuit (28, 28') operates as square wave oscillator with a greatly restricted duty ratio, in such a manner that any influence on the spring- pretensioned emergency-running cross section of the actuator (rotary two-winding actuator) remains slight.

15. Emergency-running safety device according to Claim 1, characterized in that the output stage exhibits two series-connected switching transistors (T1, T2) which in each case load one actuator part winding (15, 15a) and which are driven via a preceding driver transistor (TO) and possibly a further preceding comparator (K1) by the duty ratio drive signal (THV) of the microcomputer (10, 10'), in such a manner that the switching transistors (T1, T2) of the output stage (13, 13') in each case alternately supply the output current to their associated part windings and that, in addition, the signal generated and pulsed by the microcomputer is monitored at at least one output (M1, M2) of the output stage.
